# FASCICULE DE BREVET EUROPEEN

(11) **EP 0 473 521 B1**
(45) Date de publication et mention de la délivrance du brevet: **12.01.1994**
(21) Numéro de dépôt: 91470022.4
(22) Date de dépôt: 16.08.1991
(51) Int. Cl.: B22D 11/10, B22D 11/16, B65G 27/04

(54) **Procédé et dispositif d'alimentation d'un matériau poudreux ou granulé dans une lingotière de coulée continue**
Verfahren und Vorrichtung zum Fördern von pulverförmigem oder körnigem Material in eine Stranggussform
Method and device for feeding a powder or granular material into a continuous casting mold

(30) Priorité: 27.08.1990 FR 9010756
(43) Date de publication de la demande: 04.03.1992
(73) Titulaire: SOLLAC, 92072 Puteaux (FR); TECHMETAL PROMOTION, 57210 Maizieres-Lès-Metz (FR)
(72) Inventeur: Hubert, Ghislain, F-57180 Terville (FR); Ominetti, Patrick, F-57100 Thionville (FR); Klein, André, F-54310 Homecourt (FR); Pilloy, Raymond, F-57330 - Kanfen (FR)
(74) Mandataire: Ventavoli, Roger

(56) Documents cités:
- DE-A- 2 816 867
- DE-A- 3 031 503
- FR-A- 2 407 773
- FR-A- 2 635 029
- GB-A- 2 024 029
- GB-A- 2 116 092
- SOVIET INVENTIONS ILLUSTRATED, semaine B28, 22 août 1979, section Mechanical, résumé no. 52160B/28, Derwent Publications Ltd, Londres, GB; & SU-A-624 705 (UKR CAST PROBLEM) 29-08-1978

## Description

La présente invention concerne la coulée continue des métaux et en particulier de l'acier.

Plus précisément l'invention concerne l'alimentation et le dépôt à la surface du métal liquide en lingotière de coulée continue, d'une couche d'un matériau poudreux ou granulé, ce matériau ayant notamment pour fonction d'isoler thermiquement le bain de métal en fusion, d'éviter la réoxydation du métal et d'assurer la lubrification des parois de la lingotière. Par commodité, ce matériau sera appelé par la suite "poudre" étant bien entendu que sa granulométrie, et la forme des grains peuvent largement varier. Cette poudre est liquéfiée au contact du métal liquide et s'infiltre entre le métal et les parois de la lingotière, jouant ainsi le rôle de lubrifiant. Il en résulte une consommation continue de poudre lors de la coulée, qu'il est nécessaire de compenser par un apport, lequel varie en fonction des caractéristiques de la poudre, et de celles de l'installation de coulée et du métal coulé. De plus la consommation de poudre peut varier en cours de coulée en fonction des différents paramètres du process, et notamment de la température du métal coulé.

Pour assurer un niveau constant de poudre et donc la régularité de l'épaisseur de la couche de celle-ci, il est connu d'en effectuer l'alimentation par gravité par un conduit issu d'une trémie contenant ledit matériau et placée au-dessus de la lingotière, ce conduit débouchant dans la lingotière au-dessus de la surface du métal coulé, à une distance de celle-ci correspondant à l'épaisseur souhaitée de poudre, à l'état solide ou fondu. Un tel dispositif est notamment décrit dans le document FR-A-2522551, dont l'enseignement est inclus ici par référence.

Ce dispositif permet d'assurer une alimentation automatique de poudre, du fait que, lorsque l'épaisseur de celle-ci tend à diminuer, la poudre s'écoule dans le conduit par gravité jusqu'à ce que le niveau supérieur de la couche atteigne le niveau de l'orifice de décharge du conduit, interrompant ainsi le débit. On tire ainsi parti, pour automatiser l'alimentation en poudre, de la faculté de la poudre à se répandre sensiblement uniformément sur toute la section de la lingotière tout en profitant des caractéristiques des matériaux en poins qui se déposent en tas à la sortie du conduit d'alimentation.

Ce système permet de connaître la consommation moyenne de poudre, par exemple pour une coulée, en mesurant la quantité de poudre introduite dans la trémie d'alimentation. Par contre la consommation instantanée, ou sur de faibles périodes, ne peut être déterminée.

L'invention a pour but de résoudre ce problème, et donc de connaître la consommation instantanée de poudre, pour permettre de relier cette consommation avec les conditions instantanées de coulée telles que vitesse d'extraction, température de coulée, nature de la poudre, fréquence et amplitude des oscillations de la lingotière, et les paramètres spécifiques à chaque coulée tels que format du produit coulé, nature du métal, etc...

Avec ces objectifs en vue, l'invention a pour objet un dispositif d'alimentation par gravité, pour le dépôt sur la surface d'un métal liquide contenu dans une lingotière de coulée continue, d'une couche d'un matériau poudreux ou granulé, comprenant un conduit d'alimentation dont une extrémité inférieure de décharge ouverte en permanence est située au-dessus de ladite surface du métal à une hauteur égale ou légèrement supérieure à une épaisseur de consigne de la couche dudit matériau, et des moyens d'alimentation permanente dudit matériau dans ledit conduit.

Selon l'invention, ce dispositif est caractérisé en ce qu'il comporte une trémie principale supérieure pourvue d'une tuyauterie de vidange dont l'extrémité inférieure pénètre, sans y être rigidement liée, dans une trémie secondaire inférieure débouchant dans le conduit d'alimentation, une vanne d'obturation et un détecteur de débit du matériau, placés sur la tuyauterie de vidange, des moyens de commande de la vanne en fonction des indications fournies par le détecteur de débit, la fermeture de la vanne étant commandée lorsque le détecteur de débit indique un débit nul, des moyens de pesée de la trémie supérieure, et des moyens de calcul pour déterminer le débit du matériau en fonction du temps entre deux fermetures ou ouvertures successives de ladite vanne, et de la quantité de matériau s'écoulant de la trémie supérieure dans la trémie inférieure.

L'invention a aussi pour objet un procédé d'alimentation par gravité et de dépôt, sur la surface d'un métal liquide contenu dans une lingotière de coulée continue, et au cours de la coulée, d'une couche d'un matériau poudreux ou granulé selon lequel on utilise le dispositif décrit ci-dessus, on positionne l'extrémité inférieure du conduit d'alimentation au-dessus de la surface du métal à une hauteur égale ou légèrement supérieure à une épaisseur de consigne de la couche dudit matériau, on emplit la trémie supérieure avec ledit matériau, et, dans le but de mesurer en permanence la consommation dudit matériau lors de la coulée dudit métal, on commande la fermeture de la vanne à chaque fois que le détecteur de débit indique un débit nul, on enregistre le temps t à chaque fermeture ou ouverture, et, après chaque fermeture de la vanne, on effectue la pesée de la trémie supérieure et on enregistre la valeur mesurée, et on en déduit la consommation de matériau pendant chaque intervalle de temps entre deux fermetures ou ouvertures successives de la vanne.

Selon une première variante, on commande l'ouverture de la vanne au bout d'une période prédéterminée, à compter de sa fermeture. On peut alors déterminer la consommation de matériau tout au long de la coulée, à intervalles de temps prédéterminés constants,ou variables en fonction de l'évolution de la coulée.

Selon une seconde variante, on utilise un détecteur de présence du matériau dans la trémie inférieure, situé à une distance prédéterminée en dessous de l'extrémité de la tuyauterie de vidange, et on commande l'ouverture de la vanne lorsque ce détecteur indique une absence de matériau, c'est-à-dire que la trémie inférieure s'est vidée jusqu'au niveau du détecteur de présence. On pourra alors représenter la consommation comme la suite de périodes de durées variables correspondant au temps nécessaire pour consommer une quantité sensiblement constante de matériau.

D'autres caractéristiques et avantages apparaîtront dans la description qui a être faite à titre d'exemple de deux variantes d'un dispositif d'alimentation en poudre de couverture d'une installation de coulée continue, et de leur procédé de mise en oeuvre, conformément à l'invention.

On se reportera au dessin annexé dont l'unique figure est une vue schématique du dispositif.

Sur cette figure est représentée une lingotière de coulée continue 1 alimentée en métal liquide 2, de manière classique par des moyens d'alimentation non représentés. Au-dessus du métal se trouve une couche de poudre de couverture 3 qui fond au contact du métal en formant un film liquide 4 de laitier qui s'écoule progressivement vers les parois de la lingotière et s'infiltre entre-celles-ci et le métal, où il joue le rôle de lubrifiant.

Il y a ainsi lors de la coulée une consommation continue de poudre, qui doit être remplacée en permanence pour assurer une épaisseur sensiblement constante de la couche de poudre 3.

L'alimentation en poudre est assurée par un conduit d'alimentation 10 qui débouche par son extrémité inférieure 11 ouverte en permanence, au-dessus de la surface du métal à une hauteur égale ou légèrement supérieure à une épaisseur de consigne de la couche de poudre et de laitier. Ce conduit étant approvisionné en permanence en poudre, celle-ci se déverse dans la lingotière jusqu'à ce que la couche ainsi formée vienne obturer l'orifice 11, interrompant ainsi l'arrivée de poudre. Ce principe d'alimentation et de régulation de l'épaisseur de la couche de poudre est décrit en détail dans le document FR-A-2522551 déjà cité, auquel on pourra se reporter pour plus d'informations.

Ainsi que cela a déjà été indiqué, l'invention vise à permettre la mesure quasiment instantanée, par rapport à la durée d'une coulée, de la consommation de poudre. A cette fin le dispositif comporte une trémie principale 13 pourvue de pesons 14. Cette trémie principale porte à sa partie inférieure une tuyauterie de vidange 15 sur laquelle est placée un détecteur de débit 16 et, sous ce dernier, une vanne 17.

L'extrémité inférieure de la tuyauterie 15 pénètre, sans y être rigidement fixée, dans une trémie secondaire 18 de plus faible capacité, dont l'orifice de sortie est relié au conduit d'alimentation 10.

Les pesons 14, le détecteur de débit 16, et la vanne 17 sont reliés à une armoire de contrôle et de commande 19, elle-même reliée par la liaison 20 à un calculateur de process de l'installation, non représenté, et à des moyens de visualisation ou de réprésentation graphique 21.

On va maintenant décrire le fonctionnement de ce dispositif au cours d'une coulée.

La trémie principale 13 étant remplie de poudre 22 et la vanne 17 étant ouverte, la poudre s'écoule dans la trémie secondaire 18 puis est dirigée par le conduit d'alimentation 10 dans la lingotière, où elle se répand sur la surface du métal 2 jusqu'à ce que la couche de poudre 3 arrive sensiblement au niveau de l'orifice 11 d'extrémité du conduit 10 et bloque l'écoulement, comme expliqué précédemment.

La poudre remplit alors le conduit 10 puis la trémie intermédiaire 18 jusqu'à ce que le niveau de la poudre dans cette trémie atteigne l'extrémité inférieure de la tuyauterie 15 bloquant, de manière similaire à ce qui se produit dans la lingotière, l'écoulement dans cette tuyauterie. Le détecteur de débit 16, réagissant alors à ce débit nul, envoie un signal à l'armoire de contrôle 19 qui commande la fermeture de la vanne 17. C'est cet état qui est représenté sur le dessin annexé.

Le dispositif peut ensuite fonctionner de deux manières différentes, correspondant respectivement aux deux variantes précédemment évoquées.

Selon la première variante, l'ouverture de la vanne 17 est commandée au bout d'une période prédéterminée à compter de sa fermeture.

Dans ce cas le fonctionnement se poursuit ainsi :

Du fait de la consommation de poudre en lingotière le niveau de poudre dans celle-ci baisse, autorisant l'écoulement de la poudre contenue dans le conduit 10 et la trémie 18. Le niveau de poudre baissant dans cette trémie 18 libère l'orifice inférieur de la tuyauterie 15 dont la partie située sous la vanne 17 se vide. Au bout d'un certain temps, dépendant de la consommation en lingotière, mais généralement assez court, notamment du fait que le volume interne de la partie de tuyauterie 15 située sous la vanne 17 est préférentiellement déterminé pour être le plus faible possible, il n'y a plus d'interaction entre la trémie principale et la trémie secondaire ; la pesée de la trémie principale est alors effectuée au moyen des pesons 14, et la valeur de la mesure enregistrée.

Après un laps de temps prédéterminé en fonction de la consommation de poudre estimée et de la précision des mesures souhaitées, l'ouverture de la vanne 17 est commandée, la poudre s'écoule à nouveau dans la tuyauterie 15 et remplit la trémie secondaire 18 jusqu'à nouveau blocage de l'écoulement, le processus se répétant ensuite de manière similaire.

On comprendra aisément que le débit ou la consommation de poudre pourra alors être facilement calculé à partir de la durée entre deux fermetures ou ouvertures successives de la vanne et de la différence entre deux pesées successives correspondantes, ce calcul étant effectué par l'appareillage de commande et de régulation et/ou le calculateur de process de l'installation de coulée, et les résultats présentés par le dispositif de visualisation 21 par exemple sous forme d'une courbe de consommation en fonction du temps.

On notera que pour éviter de fixer un délai entre le moment de fermeture de la vanne et la pesée, cette dernière pourra n'être validée que juste avant l'ouverture suivante.

Plus le laps de temps entre la fermeture et l'ouverture de la vanne sera court, plus la consommatin déterminée sera réellement "instantanée". Toutefois si ce laps de temps est très court, la différence des pesées risque d'être faible et la précision des pesées moindre. De plus cette durée devra être suffisamment courte pour éviter, compte tenu de la capacité de la trémie secondaire, que celle-ci et le conduit d'alimentation ne viennent à se vider totalement.

On notera encore que, si l'on veut faire intervenir les mesures de consommation de proudre dans la conduite du process de coulée, la durée de fermeture sera préférentiellement brève, pour avoir un temps de réaction sur le process le plus court possible, étant bien entendu que la consommation à un instant donné ne peut être évaluée qu'à la fin du cycle de fonctionnement du dispositif, c'est-à-dire pratiquement seulement lorsque l'ouverture de la vanne 17 est commandée pour compléter la trémie secondaire.

Dans la seconde variante, le dispositif comporte en plus un détecteur 23 de présence de poudre, placé sur la trémie secondaire ou sur le conduit d'alimentation, et également relié à l'armoire de contrôle 19. Dans ce cas l'ouverture de la vanne 17 est commandée lorsque le détecteur de présence 23 signale une absence de poudre.

Le dispositif fonctionne alors de la manière suivante, à partir de la phase représentée sur le dessin.

Par consommation dans la lingotière, le niveau de poudre dans la trémie secondaire baisse jusqu'à arriver à hauteur du détecteur de présence 23, qui envoie alors à l'armoire de contrôle 19 un signal d'absence de poudre, qui provoque à son tour l'ouverture de la vanne 17. La poudre remplit alors la trémie secondaire 18 jusqu'au niveau de l'extrémité inférieure de la tuyauterie 15, bloquant le débit dans cette tuyauterie. Le détecteur de débit 16 réagit alors et commande la fermeture de la vanne.

Autrement dit dans ce type de fonctionnement, la quantité de poudre consommée à chaque cycle est sensiblement constante, puisque correspondant au volume de la trémie 18 et des tuyauteries, entre le détecteur de présence 23 et la vanne 17, à la quantité près de poudre consommée entre le moment de la détection d'absence par le détecteur 23 et la fin du remplissage de la trémie secondaire. Par contre la durée entre deux ouvertures ou fermetures successives de la vanne, varie en fonction de la consommation en lingotière.

Par ailleurs, le détecteur de présence 23 sera placé suffisamment loin en amont de l'extrémité 11 du conduit 10, pour éviter en cas de consommation importante, une rupture d'alimentation de poudre dans la lingotière, qui pourrait être due à un éventuel retard dans l'écoulement de poudre entre la détection d'absence et l'arrivée de poudre dans ce conduit.

On remarquera que, en cas de faible consommation et pour des capacités de trémie secondaire équivalente, dans la première variante la durée de chaque cycle pourra être courte et l'on aura très rapidement une valeur de la consommation, alors que dans la seconde variante la durée du cycle sera longue. On choisira donc préférentiellement dans ce cas une trémie secondaire de faible capacité pour réduire ce temps.

On notera encore que dans les deux cas, une défaillance du système de contrôle ou de commande de la vanne 17 pourra être paliée sans autre préjudice pour la coulée, quant au maintien de la couche de poudre souhaitée en lingotière, que le manque de mesure de consommation, en commandant par exemple manuellement l'ouverture de la vanne 17 et en maintenant cette vanne ouverte. En effet la régulation de niveau de poudre dans la trémie secondaire 18 étant automatiquement réalisée de manière similaire à la régulation de niveau de poudre en lingotière, l'alimentation en poudre se poursuivra en continu, sans risque de débordement de la trémie secondaire.

Dans la seconde variante, le détecteur de présence 23 pourrait également être placé directement sur la trémie 18 sans que le principe de fonctionnement du dispositif n'en soit modifié.

La trémie secondaire 18 peut également être constituée par l'extrémité supérieure du conduit d'alimentation, qui sera alors suffisamment évasée pour y permettre la pénétration de l'extrémité inférieure de la tuyauterie 15.

## Revendications

1. Dispositif d'alimentation par gravité pour le dépôt sur la surface d'un métal liquide (2) contenu dans une lingotière (1) de coulée continue, d'une couche (3) d'un matériau poudreux ou granulé, comprenant un conduit d'alimentation (10) dont une extrémité inférieure (11) de décharge ouverte en permanence est située au-dessus de ladite surface du métal à une hauteur égale ou légèrement supérieure à une épaisseur de consigne de la couche dudit matériau, et des moyens d'alimentation permanente dudit matériau dans ledit conduit, caractérisé en ce qu'il comporte une trémie principale supérieure (13) pourvue d'une tuyauterie de vidange (15) dont l'extrémité inférieure pénètre sans y être rigidement liée dans une trémie secondaire inférieure (18), débouchant dans le conduit d'alimentation, une vanne d'obturation (17) et un détecteur de débit (16) du matériau, placés sur la tuyauterie de vidange, des moyens (19) de commande de la vanne en fonction des indications fournies par le détecteur de débit, la fermeture de la vanne (17) étant commandée lorsque le détecteur de débit (16) indique un débit nul, des moyens de pesée (14) de la trémie supérieure, des moyens de calcul pour déterminer le débit du matériau en fonction du temps entre deux fermetures ou ouvertures successives de ladite vanne, et de la quantité de matériau s'écoulant de la trémie supérieure dans la trémie inférieure.

2. Dispositif selon la revendication 1, caractérisé en ce qu'il comporte des moyens pour commander l'ouverture de la vanne au bout d'une période prédéterminée à compter de sa fermeture.

3. Dispositif selon la revendication 1, caractérisé en ce qu'il comporte un détecteur (23) de présence du matériau placé sur la trémie inférieure ou sur le conduit d'alimentation à une distance prédéterminée en dessous de l'extrémité inférieure de la tuyauterie de vidange, et des moyens pour commander l'ouverture de la vanne lorsque ledit détecteur de présence indique une absence du matériau.

4. Dispositif, selon la revendication 1, caractérisé en ce que la trémie inférieure est constituée par l'extrémité supérieure du conduit d'alimentation.

5. Procédé d'alimentation par gravité et de dépôt sur la surface d'un métal liquide (2) contenu dans une lingotière (1) de coulée continue, et au cours de la coulée, d'une couche (3) d'un matériau poudreux ou granulé, caractérisé en ce qu'on utilise le dispositif selon la revendication 1, on positionne l'extrémité inférieure (11) du conduit d'alimentation (10) au-dessus de la surface du métal à une hauteur égale ou légèrement supérieure à une épaisseur de consigne de la couche dudit matériau, on emplit la trémie supérieure (13) avec ledit matériau, et, dans le but de mesurer en permanence la consommation dudit matériau lors de la coulée dudit métal, on commande la fermeture de la vanne (17) à chaque fois que le détecteur de débit (16) indique un débit nul, on enregistre le temps t à chaque fermeture ou ouverture, et après chaque fermeture de la vanne, on effectue la pesée de la trémie supérieure et on enregistre la valeur mesurée, et on en déduit la consommation de matériau pendant chaque intervalle de temps entre deux fermetures successives de la vanne.

6. Procédé selon la revendication 5, utilisant le dispositif selon la revendication 2, caractérisé en ce qu'on commande l'ouverture de la vanne (17) au bout d'une période déterminée, à compter de sa fermeture.

7. Procédé selon la revendication 5, utilisant le dispositif selon la revendication 3, caratérisé en ce qu'on commmande l'ouverture de la vanne (17) lorsque le détecteur de présence indique l'absence de matériau.

## Claims

1. Gravity feed device for depositing a layer (3) of a powdery or granulated material on the surface of a liquid metal (2) contained in an ingot mould (1) for continuous casting, comprising a feed conduit (10) whose continuously open lower discharge end (11) is situated above the said surface of the metal at a height equal to or slightly greater than a target thickness of the layer of the said material, and means for continuous feeding of the said material into the said conduit, characterized in that it comprises an upper main hopper (13) provided with a draining pipework (15) whose lower end enters, without being rigidly bound therein, a lower secondary hopper (18) emerging into the feed conduit, a closure valve (17) and a flow detector (16) for the material, which are placed in the draining pipework, means (19) for controlling the valve as a function of the data provided by the flow detector, the closure of the valve (17) being ordered when the flow detector (16) indicates a nil flow, means (14) for weighing the upper hopper, calculating means for determining the flow of the material as a function of the time between two successive openings or closures of the said valve, and of the quantity of material flowing from the upper hopper into the lower hopper.

2. Device according to Claim 1, characterized in that it comprises means for ordering the opening of the valve at the end of a predetermined period counting from its closure.

3. Device according to Claim 1, characterized in that it comprises a detector (23) of presence of the material which is placed in the lower hopper or in the feed conduit at a predetermined distance below the lower end of the draining pipework, and means for ordering the opening of the valve when the said detector of presence indicates an absence of the material.

4. Device according to Claim 1, characterized in that the lower hopper consists of the upper end of the feed conduit.

5. Process for gravity feed and deposition of a layer (3) of a powdery or granulated material on the surface of a liquid metal (2) contained in an ingot mould (1) for continuous casting, and during the casting, characterized in that the device according to Claim 1 is employed, the lower end (11) of the feed conduit (10) is positioned above the surface of the metal at a height equal to or slightly greater than a target thickness of the layer of the said material, the upper hopper (13) is filled with the said material and, in order to continuously measure the consumption of the said material during the casting of the said metal, the closure of the valve (17) is ordered each time the flow detector (16) indicates a nil flow, the time t is recorded at each closure or opening and, after each closure of the valve, weighing of the upper hopper is performed and the measured value is recorded, and the consumption of material during each time interval between two successive closures of the valve is deduced therefrom.

6. Process according to Claim 5, employing the device according to Claim 2, characterized in that the opening of the valve (17) is ordered at the end of a determined period, counting from its closure.

7. Process according to Claim 5, employing the device according to Claim 3, characterized in that the opening of the valve (17) is ordered when the detector of presence indicates the absence of material.

## Patentansprüche

1. Schwerkraft-Versorgungseinrichtung für das Ablagern einer Schicht (3) eines pulverförmigen oder granulierten Materiales an der Oberfläche eines flüssigen, in einer Stranggießkokille (1) enthaltenen Metalles (2), mit einer Versorgungsleitung (10), deren ständig offenes unteres Auslaßende (11) oberhalb dieser Oberfläche des Metalles in einer Höhe gelegen ist, die gleich oder etwas größer als die Solldicke der Schicht des Materiales ist, sowie mit einer Einrichtung für den ständigen Nachschub mit Material in dieser Leitung, dadurch gekennzeichnet, daß sie einen oberen Hauptsilo (13) aufweist, der mit einem Entleerrohr (15) versehen ist, dessen unteres Ende in einen darunterliegenden sekundären Silo (18) eindringt, ohne mit diesem starr verbunden zu sein, der in die Versorgungsleitung einmündet, ein Absperrventil (17) und einen Durchflußdetektor (16) für das Material, der am Entleerrohr angeordnet ist, eine Steuereinrichtung (19) für das Ventil in Abhängigkeit von vom Durchflußdetektor gelieferten Angaben, wobei das Schließen des Ventiles (17) dann befohlen wird, wenn der Durchflußdetektor (16) einen Durchfluß von null anzeigt, Wägeeinrichtungen (14) für den oberen Silo und Recheneinrichtungen zum Bestimmen des Durchflusses des Materiales in Funktion der Zeit zwischen zwei aufeinanderfolgenden Schließungen bzw. Öffnungen des Ventiles sowie der Menge an Material, das sich vom oberen Silo in den unteren Silo ergießt.

2. Vorrichtung nach Anspruch 1, dadurch gekennzeichnet, daß sie Einrichtungen zum Befehlen des Öffnens des Ventiles am Ende einer vorbestimmten Zeitspanne, gerechnet von seinem Schließen an, aufweist.

3. Vorrichtung nach Anspruch 1, dadurch gekennzeichnet, daß sie einen Anwesenheitsdetektor (23) für das Material aufweist, der am unteren Silo oder an der Versorgungsleitung in einer vorbestimmten Entfernung unterhalb des unteren Endes des Entleerrohres angeordnet ist, sowie Einrichtungen zum Befehlen des Öffnens des Ventiles, wenn der Anwesenheitsdetektor das Fehlen von Material anzeigt.

4. Vorrichtung nach Anspruch 1, dadurch gekennzeichnet, daß der untere Silo vom oberen Ende der Versorgungsleitung gebildet ist.

5. Verfahren für die Schwerkraft-Versorgung sowie zum Ablagern einer Schicht (3) eines pulverförmigen oder granulierten Materiales auf der Oberfläche eines in einer Stranggießkokille (1) enthaltenen flüssigen Metalles (2) im Verlaufe des Gießvorganges, dadurch gekennzeichnet, daß man die Vorrichtung nach Anspruch 1 verwendet, man das untere Ende (11) der Versorgungsleitung (10) oberhalb der Oberfläche des Metalles in einer Höhe anordnet, die gleich oder etwas größer als eine Solldicke der Schicht des Materiales ist, daß man den oberen Silo (13) mit dem Material anfüllt, und daß man zum Zwecke der ständigen Messung des Verbrauches des Materiales während des Gießens des Metalles das Schließen des Ventiles (17) jedesmal dann befiehlt, wenn der Durchflußdetektor (16) einen Durchfluß von null angibt, daß man die Zeit t bei jedem Schließen oder Öffnen registriert, daß man nach jedem Schließen des Ventiles die Wägung des oberen Silos vornimmt und den gemessenen Wert registriert, und daß man davon den Materialverbrauch während jedes Zeitintervalles zwischen zwei aufeinanderfolgenden Schließungen des Ventiles abzieht.

6. Verfahren nach Anspruch 5, unter Verwendung der Vorrichtung nach Anspruch 2, dadurch gekennzeichnet, daß man das Öffnen des Ventiles (17) am Ende einer bestimmten Periode ab seinem Schließen befiehlt.

7. Verfahren nach Anspruch 5, unter Verwendung der Vorrichtung nach Anspruch 3, dadurch gekennzeichnet, daß man das Öffnen des Ventiles (17) befiehlt, wenn der Anwesenheitsdetektor das Fehlen von Material anzeigt.
